# EUROPÄISCHE PATENTANMELDUNG

(11) **EP 2 043 389 A2**
(43) Veröffentlichungstag der Anmeldung: **01.04.2009**
(21) Anmeldenummer: 08105230.0
(22) Anmeldetag: 04.09.2008
(51) Int. Cl.: H04R 25/00, G07C 9/00

(54) **Bedieneinrichtung für ein Hörhilfegerät**

(30) Priorität: 28.09.2007 DE 102007046435
(71) Anmelder: Siemens Audiologische Technik GmbH, 91058 Erlangen (DE)
(72) Erfinder: Boguslavskij, Mihail, 96450 Coburg (DE)
(74) Vertreter: Maier, Daniel Oliver

(57) **Zusammenfassung**

Es soll eine besonders kleine, aber dennoch einfach von einem Benutzer manuell betätigbare Bedieneinrichtung für ein Hörhilfegerät geschaffen werden, die dennoch in einfacher und übersichtlicher Weise eine Vielzahl unterschiedlicher Bedienfunktionen ermöglicht. Hierfür ist die Verwendung eines Fingerabdrucksensors (7, 21) vorgesehen, wobei den einzelnen Fingern des Benutzers unterschiedliche Bedienfunktionen zugewiesen werden. Dadurch werden in Abhängigkeit davon, mit welchem Finger der Benutzer den Fingerabdrucksensor betätigt, unterschiedliche Bedienfunktionen ausgelöst.

## Beschreibung

Die Erfindung betrifft eine Bedieneinrichtung für ein Hörhilfegerät, die wenigstens ein von einem Benutzer betätigbares Bedienelement umfasst, wobei durch eine einmalige Betätigung des Bedienelements mit einem Finger des Benutzers wenigstens ein die Signalverarbeitung im Hörhilfegerät beeinflussender Parameter veränderbar ist.

Zur Bedienung elektrischer Geräte durch einen Benutzer ist eine Vielzahl an unterschiedlichen Möglichkeiten bekannt. Eine Möglichkeit zum Erzeugen unterschiedlicher Benutzereingaben bzw. Bedienfunktionen für ein Gerät ist die Verwendung einer Tastatur mit einer bestimmten Anzahl manuell betätigbarer Tasten. Tastaturfelder haben jedoch den Nachteil, dass sie verhältnismäßig viel Platz einnehmen und daher insbesondere bei Bedieneinrichtungen, bei denen eine besonders kleine Bauform im Vordergrund steht, nicht oder nur schlecht geeignet sind.

Zur Lösung des angegebenen Problems ist es bekannt, bestimmte Tasten der Tastatur mehrfach zu belegen, z.B. Tasten eines Mobiltelefons, die abhängig vom augenblicklichen Betriebszustand des Mobiltelefons zur Eingabe wenigstens eines Buchstabens oder einer Ziffer verwendet werden können.

Weiterhin sind Schalter bekannt, die mehrere verrastbare Positionen zulassen, so dass durch unterschiedliche Schalterstellungen zwischen unterschiedlichen Ausgangszuständen der betreffenden Bedieneinrichtung unterschieden werden kann. Beispielsweise kann mit dem bei Hörhilfegeräten üblichen "MTO-Schalter" zwischen den Betriebsarten "Mikrofon" und "Telefonspule" umgeschaltet werden und das Hörhilfegerät ein- und ausgeschaltet werden. Allerdings ist mit dieser Art von Schaltern nur eine sehr begrenzte Anzahl unterschiedlicher Schaltfunktionen ausführbar.

Darüber hinaus sind Bedienelemente bekannt, bei denen die Schaltfunktion von der Anzahl der Betätigungen durch den Benutzer abhängt. Als Beispiel hierfür sei der Programmwahltaster eines Hörhilfegerätes genannt, bei dem die Auswahl des Hörprogramms von der Anzahl der Betätigungen durch den Benutzer abhängt. Nachteilig bei der Bedienung eines Hörhilfegerätes mittels Programmwahltaster ist, dass der Benutzer stets zählen muss, wie oft er den Programmwahltaster betätigt hat. Weiterhin ist auch dabei in der Praxis nur eine relativ begrenzte Anzahl an Hörprogrammen unterscheidbar.

Aus der EP 0 548 379 A1 ist ein Hörhilfegerät mit einem Drucksensor in Filmauslegung bekannt, mittels dem durch Berührung mit einem Finger eines Benutzers Schalt- und Regelfunktionen bei dem Hörhilfegerät ausgeführt werden können.

Aus der EP 1 128 334 A1 ist ein biometrisches Identifikationssystem bekannt, bei dem die Abdrücke mehrerer Finger abgespeichert werden. Ein Zufallsgenerator bestimmt eine beliebige Auswahl und Reihenfolge von zu überprüfenden Fingerabdrücken, wobei das System nach einer vorgebbaren Anzahl an Fehlversuchen den Zugang zu einer Vorrichtung oder Funktion sperrt.

Aufgabe der vorliegenden Erfindung ist es, eine Bedieneinrichtung für ein Hörhilfegerät anzugeben, die bei geringem Platzbedarf eine hohe Anzahl unterschiedlicher Bedienfunktionen erlaubt und bei der der Benutzer die unterschiedlichen Bedienfunktionen leicht unterscheiden kann.

Diese Aufgabe wird durch eine Bedieneinrichtung mit den Merkmalen gemäß Anspruch 1 gelöst.

Die Grundidee der Erfindung besteht darin, wenigstens ein Bedienelement der Bedieneinrichtung eines Hörhilfegerätes als Fingerabdrucksensor auszubilden, wobei unterschiedlichen Fingern eines Benutzers unterschiedliche Bedienfunktionen zugeordnet sind. Das bedeutet, die Auswahl wenigstens eines durch die Bedienung veränderbaren Parameters bzw. der Wert der Veränderung hängt von dem Finger ab, mit dem der Benutzer den Fingerabdrucksensor betätigt. Betätigen heißt in diese Zusammenhang - abhängig von der Funktionsweise des verwendeten Fingerabdrucksensors - entweder direkt mit dem Finger berühren oder den Finger in unmittelbare Nähe zu dem Fingerabdrucksensor bringen, so dass eine eindeutige Fingererkennung möglich ist. Durch die Unterscheidung einzelner Finger des Benutzers wird demnach eine Mehrfachbelegung einer "Taste" der Bedieneinrichtung geschaffen, wobei die Unterscheidung einzelner Bedienfunktionen nicht über eine umständliche Menüführung, sondern einfach durch die Betätigung mit unterschiedlichen Fingern des Benutzers erreicht wird.

Die Bedieneinrichtung gemäß der Erfindung umfasst einen Fingerabdrucksensor zur Aufnahme eines Fingerabdrucks. Weiterhin umfasst die Bedieneinrichtung einen Speicher sowie einen Signalprozessor, so dass mittels des Fingerabdrucksensors Daten gewonnen und in dem Speicher hinterlegt werden können. Schließlich erfolgt eine Zuordnung der zu unterschiedlichen Fingern einer Person gehörenden Fingerabdrücke zu unterschiedlichen Bedienfunktionen der Bedieneinrichtung. Die Auswahl und Zuordnung der Bedienfunktionen zu einzelnen Fingern des Benutzers kann auch in Verbindung mit einem mit dem betreffenden Hörhilfegerät verbindbaren Programmiergerät erfolgen.

Durch die fortschreitende Miniaturisierung im Bereich der Fingerabdruck-Sensortechnik sind inzwischen Fingerabdrucksensoren am Markt erhältlich, deren flächenmäßige Ausdehnung kaum über die flächenmäßige Ausdehnung einer zu erfassenden Fingerkuppe hinausgeht und deren Bautiefe im Millimeter- oder Submillimeterbereich liegt. Auch die zum Erfassen eines Fingerabdrucks erforderliche Energieaufnahme des Fingerabdrucksensors ist vergleichsweise gering, so dass damit auch der Betrieb in einem batterie- oder akkubetriebenen Hörhilfegerät oder einer Fernbedienung für das betreffende Hörhilfegerät möglich ist.

Eine Ausführungsform der Erfindung, die eine besonders kleine Bauform der Bedieneinrichtung ermöglicht, sieht einen Fingerabdrucksensor vor, der in einem Abtastintervall wenigstens im Wesentlichen lediglich einen eindimensionalen Bereich, d.h. eine "Linie" eines zu erfassenden Fingers erfasst. Dabei wird ein vollständiger Fingerabdruck erst durch das Überstreichen des Sensors mit dem Finger gewonnen. Dabei kann der Fingerabdruck sowohl durch Überstreichen des Sensors in Längsrichtung des Fingers als auch quer zur Längsrichtung erzeugt werden.

Die Bedieneinrichtung kann selbst Teil des zu bedienenden Hörhilfegerätes, d.h. in dieses integriert sein. Die Bedieneinrichtung kann aber auch als getrennt von dem Hörhilfegerät tragbare Fernbedienung für das Hörhilfegerät ausgebildet sein.

Werden Daten bzgl. der Fingerabdrücke aller zehn Finger eines Benutzers in dem betreffenden Speicher der Bedieneinrichtung hinterlegt, so kann ein vollständiger Ziffernblock mit den Ziffern 0 bis 9 durch einen einzigen Fingerabdrucksensor ersetzt werden. Zur Bedienung eines Hörhilfegerätes können gemäß der Erfindung auch mehrere Fingerabdrücke hintereinander erfasst werden, wodurch beispielsweise auch die Eingabe mehrstelliger Dezimalzahlen mit einem einzigen Fingerabdrucksensor möglich ist.

Vorzugsweise umfasst die Bedieneinrichtung gemäß der Erfindung einen einzigen Fingerabdrucksensor als einziges von einem Benutzer betätigbares Bedienelement der Bedieneinrichtung. Dadurch wird eine besonders kleine Bauform der erfindungsgemäßen Bedieneinrichtung ermöglicht.

Die Erfindung wird nachfolgend anhand eines Ausführungsbeispiels näher erläutert. Dabei zeigt die Figur ein Hörhilfegerät mit einem streifenartigen Fingerabdrucksensor und einer Fernbedienung für das Hörhilfegerät mit einem rechteckigen Fingerabdrucksensor.

Die Figur zeigt ein hinter dem Ohr tragbares Hörhilfegerät 1, das zur Aufnahme eines akustischen Eingangssignals und Wandlung in ein elektrisches Eingangssignal ein Mikrofon 2 aufweist. Das von dem Mikrofon 2 ausgehende elektrische Eingangssignal ist einer Signalverarbeitungseinheit 3 zugeführt, in der eine frequenzabhängige Signalverarbeitung und Verstärkung des elektrischen Eingangssignals erfolgt. Die Signalverarbeitungseinheit 3 liefert an ihrem Signalausgang ein elektrisches Ausgangssignal, das zur Wandlung in ein akustisches Ausgangssignal einem Hörer 4 zugeführt ist. Das akustische Ausgangssignal wird über einen Traghaken 5, der von einem Schallkanal durchzogen ist, einen Schallschlauch und ein Ohrpassstück (nicht dargestellt) dem Gehör des Benutzers zugeführt. Weiterhin umfasst das Hörhilfegerät 1 gemäß dem Ausführungsbeispiel noch einen Ein-/Ausschalter 6 sowie eine Batterie 10 zur Spannungsversorgung der elektronischen Komponenten des Hörhilfegerätes 1.

Die Signalverarbeitung in der Signalverarbeitungseinheit 3 kann bei dem Hörhilfegerät 1 an unterschiedliche Hörumgebungen angepasst werden. Derartige Hörumgebungen sind z.B.: "Gespräch in Ruhe", "Gespräch in Störlärm", "Telefonieren", "Fahrt im Auto" usw. Hierzu werden in der Signalverarbeitungseinheit 3 für die jeweilige Hörsituation optimierte Parameterwerte eingestellt. Diese Sätze von Parameterwerten werden auch als "Hörprogramme" bezeichnet. Neben der manuellen Einstellung eines für eine bestimmte Hörumgebung passenden Hörprogramms werden von den Hörhilfegeräte-Benutzern häufig noch weitere Einstellungsmöglichkeiten, insbesondere die Einstellung einer angenehmen Lautstärke, gewünscht. Um diese Einstellungsmöglichkeiten zu gewährleisten, wurden Hörhilfegeräte bislang mit einer Anzahl an Bedienelementen versehen. Die Anbringung und Bedienung mehrerer Bedienelemente an einem Hörhilfegerät gestaltet sich jedoch aufgrund der bei diesen Geräten angestrebten Miniaturisierung als außerordentlich schwierig. Abhilfe schafft die Verwendung einer Fernbedienung, die dann jedoch als weiteres, zusätzliches Gerät mitgeführt werden muss.

Die Bedieneinrichtung des Hörhilfegerätes 1 gemäß der Erfindung umfasst einen Fingerabdrucksensor 7, durch den eine manuelle Anpassung der Signalverarbeitung in dem Hörhilfegerät durch den Benutzer möglich ist. Durch die Verwendung eines Fingerabdrucksensors 7 gemäß der Erfindung kann in einfacher Weise mit einem einzigen Bedienelement eine Vielzahl unterschiedlicher Bedienfunktionen vorgenommen werden. Im Ausführungsbeispiel wurde ein eindimensional ausgebildeter Fingerabdrucksensor gewählt. Das heißt, das Sensorfeld des Fingerabdrucksensors 7 erstreckt sich im Wesentlichen lediglich in eine Richtung. Prinzipiell wäre insbesondere bei hinter dem Ohr tragbaren Hörhilfegeräten aber auch die Verwendung eines zweidimensional ausgebildeten Fingerabdrucksensors möglich. Die Bedieneinrichtung des Hörhilfegerätes 1 umfasst neben dem Fingerabdrucksensor 7 und dem Ein-/Ausschalter 6 auch eine Signalverarbeitungs- und Speichereinheit 9, in der Datensätze bezüglich der Fingerabdrücke mehrerer unterschiedlicher Finger eines Benutzers hinterlegt sind und mittels derer nach dem Überstreichen des Fingerabdrucksensors 7 mit einem Finger der betreffende Finger erkannt wird. Weiterhin ist in der Signalverarbeitungs- und Speichereinheit 9 auch eine Zuordnung zwischen den Datensätzen der Fingerabdrücke und den damit verbundenen Bedienfunktionen hinterlegt. Beispielsweise ist dem Daumen das "Hörprogramm 1", dem Zeigefinger das "Hörprogramm 2" usw. zugeordnet. Berührt der Benutzer mit dem Zeigefinger den Fingerabdrucksensor 7, werden entsprechend die dem "Hörprogramm 2" zugeordneten Parameter-Werte in der Signalverarbeitungseinheit 3 eingestellt.

Vorteilhaft verfügt die Bedieneinrichtung des Hörhilfegerätes 1 auch über Mittel, durch die aus einem Vergleich eines zeilenweise gewonnenen Fingerabdrucks mit den in dem Speicher der Bedieneinrichtung hinterlegten Datensätze bezüglich der unterschiedlichen Fingerabdrücke auch auf die Bewegungsrichtung geschlossen werden kann, mit der der betreffende Finger über den Fingerabdrucksensor 7 geführt wurde. Damit kann der Benutzer allein schon mit den Fingern einer Hand in Verbindung mit dem Fingerabdrucksensor 7 eine Vielzahl unterschiedlicher Bedienfunktionen ausführen. Beispielsweise kann dem parallel zur Längsachse des Fingerabdrucksensors 7 ausgerichteten Zeigefinger, der quer zu dieser Längsachse bewegt wird, die Lautstärkeinstellung zugewiesen werden.

Die Mittel zum Erfassen der Bewegungsrichtung, mit der der betreffende Finger des Benutzers relativ zu dem eindimensionalen Fingerabdrucksensor 7 über den Fingerabdrucksensor 7 bewegt wird, umfassen vorteilhaft wenigstens einen weiteren Sensor zum Erfassen der entsprechenden Bewegungsrichtung. Beispielsweise kann hierfür ein drehbares Rädchen oder eine drehbare Kugel in unmittelbarer Nähe zum Fingerabdrucksensor angeordnet sein, das bzw. die durch das Überstreichen mit dem Finger in eine Drehbewegung versetzt wird, wobei aus der Drehbewegung auf die Bewegungsrichtung des Fingers geschlossen werden kann. Alternativ könnte die Bedieneinrichtung auch mit einer Anzahl "unbeweglicher" Sensoren versehen sein, die erfassen, ob sie von einem Finger bedeckt sind. Auch hieraus lässt sich aus einem Vergleich der Ausgangssignale mehrerer derartiger Sensoren zu unterschiedlichen Zeitpunkten auf die Bewegungsrichtung des Fingers schließen. Darüber hinaus ist es auch ohne zusätzliche Sensoren allein mittels einer geeigneten Bildverarbeitungssoftware möglich, zeitlich nacheinander gewonnene "Zeilensignale" in der richtigen Reihenfolge und im richtigen Abstand zueinander anzuordnen, insbesondere dann, wenn ein Vergleich mit einem Vergleichsdatensatz möglich ist. Als Vergleichsdatensätze dienen im Ausführungsbeispiel die Datensätze bezüglich der hinterlegten Fingerabdrücke. Entsprechende Software-Algorithmen sind aus der Scanner-Technik und insbesondere aus der medizinischen Diagnostik mittels bildgebender Untersuchungsgeräte bekannt, bei der ebenfalls häufig eine zeilenweise Abtastung eines Untersuchungsobjekts erfolgt, wobei die gewonnenen Zeilensignale zu zwei- oder sogar dreidimensionalen Datensätzen zusammengefügt werden.

Aus dem Vergleich der beim Überstreichen des Fingerabdrucksensors 7 gewonnenen Daten mit den in dem Speicherbereich der Signalverarbeitungs- und Speichereinheit 9 hinterlegten Daten bezüglich der unterschiedlichen Fingerabdrücke kann i.d.R. schon nach wenigen abgetasteten Zeilen der gewählte Finger eindeutig identifiziert werden. Dadurch wird es auch möglich, als zusätzliche Komponente bei der Bedienung als weiteren Parameter die Strecke mit zu erfassen, um die der betreffende Finger über den Fingerabdrucksensor 7 bewegt wird. Wird beispielsweise der Zeigefinger der rechten Hand nur wenige Millimeter über den Fingerabdrucksensor 7 quer zum Fingerabdrucksensor 7 über diesen bewegt, so resultiert daraus eine geringfügige Erhöhung der Lautstärke. Wird der Finger hingegen vollständig über den Fingerabdrucksensor 7 bewegt, so bedeutet dies eine große Erhöhung der Lautstärke. Ein Überstreichen in umgekehrter Richtung bewirkt eine entsprechende Reduzierung der Lautstärke.

Eine weitere Bedienfunktion mit ein und demselben Finger, beispielsweise dem Zeigefinger der rechten Hand, kann dadurch erreicht werden, dass der Finger um 90° "gedreht", d.h. im Ausführungsbeispiel quer zu der Längsachse des Fingerabdrucksensors 7 über diesen bewegt wird. Da dies, während das Hörhilfegerät 1 am Kopf getragenen wird, jedoch nicht ohne weiteres möglich ist, können diesem Finger und der zugehörigen Bewegung beispielsweise die Funktionen des Ein- oder Ausschaltens des Hörhilfegerätes zugewiesen werden, die gewöhnlich bei abgenommenem Hörhilfegerät durchgeführt werden.

In analoger Weise können anderen Fingern des Benutzers weitere Bedienfunktionen zugewiesen werden.

Vorzugsweise erfolgt die Zuordnung einzelner Finger und ggf. deren Bewegungsrichtung beim Überstreichen des Fingerabdrucksensors 7 zu einzelnen Bedienfunktionen, d.h. zumindest im Wesentlichen der Auswahl und Einstellung einzelner Parameter der Signalverarbeitungseinheit 3, in Verbindung mit einem Programmiergerät (nicht dargestellt), mit dem das Hörhilfegerät 1 verbindbar ist.

In Vorteilhafter Ausgestaltung verfügt das Hörhilfegerät 1 auch über eine Antenne 8, durch die es drahtlos mit einer Fernbedienung 20 Daten austauschen kann. Auch die Fernbedienung 20 stellt eine erfindungsgemäße Bedieneinrichtung des Hörhilfegerätes 1 dar. Hierzu verfügt sie neben einem Display 22, einer Signalverarbeitungs- und Speichereinheit 23, einer Antenne 24 und einer Batterie 25 auch über einen Fingerabdrucksensor 21. Analog zu der zuvor in Verbindung mit dem Hörhilfegerät 1 beschriebenen Weise erfolgt auch bei der Fernbedienung 20 eine Zuordnung von Bedienfunktionen (d.h. einer Auswahl von Parametern und deren Einstellung) zu den einzelnen Fingern des Benutzers. Da an der Fernbedienung 20 mehr Platz zur Verfügung steht als an dem Hörhilfegerät 1, ist der Fingerabdrucksensor 21 vorteilhaft zweidimensional ausgebildet, so dass schon durch eine einzige Berührung der betreffende Finger sofort erkannt werden kann. In Abhängigkeit des Fingers, mit dem der Fingerabdrucksensor 21 berührt wird, wird dann in der Signalverarbeitungs- und Speichereinheit 23 ein Steuersignal generiert und auf das Hörhilfegerät 1 übertragen, durch welches in dem Hörhilfegerät 1 eine dem betreffenden Finger zugeordnete Bedienfunktion ausgeführt wird.

Die Fernbedienung 20 umfasst neben dem Fingerabdrucksensor 21 keine weiteren, von dem Benutzer betätigbare Bedienelemente, so dass durch die Erfindung eine besonders kleine Ausgestaltung der Fernbedienung 20 ermöglicht wird.

## Patentansprüche

1. Bedieneinrichtung für ein Hörhilfegerät (1), die wenigstens ein von einem Benutzer betätigbares Bedienelement umfasst, wobei durch eine einmalige Betätigung des Bedienelements mit einem Finger des Benutzers wenigstens ein die Signalverarbeitung im Hörhilfegerät beeinflussender Parameter veränderbar ist, **dadurch gekennzeichnet, dass** das Bedienelement als Fingerabdrucksensor (7, 21) ausgebildet ist und eine Auswahl wenigstens eines zu verändernden Parameters und/oder die Veränderung des Parameters in Abhängigkeit des Fingers erfolgt, mit dem der Benutzer den Fingerabdrucksensor (7, 21) betätigt.

2. Bedieneinrichtung nach Anspruch 1, wobei der Fingerabdrucksensors (7) wenigstens im Wesentlichen eindimensional ausgebildet ist und ein zweidimensionaler Fingerabdruck durch Überstreichen des Fingerabdrucksensors (7) mit dem Finger erzeugbar ist.

3. Bedieneinrichtung nach Anspruch 1, wobei der Fingerabdrucksensor (21) zum Erfassen eines Fingerabdrucks zweidimensional ausgebildet ist.

4. Bedieneinrichtung nach Anspruch 2 oder 3, wobei die Bedieneinrichtung dazu ausgebildet ist, beim Überstreichen des Fingerabdrucksensors (7; 21) mit dem Finger die Richtung zu erfassen, mit der der Finger relativ zu dem Fingerabdrucksensor (7; 21) über den Fingerabdrucksensor (7; 21) bewegt wird.

5. Bedieneinrichtung nach einem der Ansprüche 1 bis 4, wobei der Fingerabdrucksensor (7) fest mit dem Hörhilfegerät (1) verbunden ist.

6. Bedieneinrichtung nach einem der Ansprüche 1 bis 4, ausgebildet als Fernbedienung (20) für das Hörhilfegerät (1).

7. Bedieneinrichtung nach einem der Ansprüche 1 bis 6, die neben einem einzigen Fingerabdrucksensor (21) keine weiteren manuell betätigbaren Bedienelemente umfasst.
